# EUROPÄISCHE PATENTSCHRIFT

(11) **EP 4 484 063 B1**
(45) Veröffentlichungstag und Bekanntmachung des Hinweises auf die Patenterteilung: **29.10.2025**
(21) Anmeldenummer: 24178556.7
(22) Anmeldetag: 28.05.2024
(51) Int. Cl.: B25B 27/00, B21J 15/10, B25F 5/00, B25B 27/10, B25F 3/00

(54) **HANDHALTBARE ZUG- UND DRUCKVORRICHTUNG SOWIE HYDRAULIKAKTUATOR**
HANDHELD TRACTION AND PRESSURE DEVICE AND HYDRAULIC ACTUATOR
DISPOSITIF DE TRACTION ET DE PRESSION PORTATIF ET ACTIONNEUR HYDRAULIQUE

(30) Priorität: 26.06.2023 DE 102023116740
(43) Veröffentlichungstag der Anmeldung: 01.01.2025
(73) Patentinhaber: TKR Spezialwerkzeuge GmbH, 58285 Gevelsberg (DE)
(72) Erfinder: Kreischer, Torsten, 58300 Wetter (DE)
(74) Vertreter: Kalkoff & Partner Patentanwälte mbB

(56) Entgegenhaltungen:
- EP-B1- 2 551 529
- WO-A1-2023/094695
- DE-A1- 102009 040 126
- DE-A1- 102021 107 120

## Beschreibung

Die Erfindung betrifft eine handhaltbare Zug- und Druckvorrichtung sowie einen Hydraulikaktuator für eine handhaltbare Zug- und Druckvorrichtung zum Antrieb von Hydraulikwerkzeugen, mit
- einem einen mit Hydraulikflüssigkeit gefüllten Arbeitsraum aufweisenden Gehäusekörper,
- einem in dem Arbeitsraum zwischen einer Ausgangslage und einer Endlage verschiebbar angeordnetem Hydraulikkolben und
- einem Hydraulikwerkzeuganschluss mit einem mit dem Arbeitsraum verbundenen und ein selbstschließendes Ventil aufweisenden Hydraulikkanal.

Einen solchen Hydraulikaktuator zeigt das Dokument DE 10 2021 107120 A1.

Handhaltbare Zug- und Druckvorrichtungen sind in vielfältigen Ausgestaltungen aus dem Stand der Technik bekannt. Bei einem Teil der bekannten Zug- und Druckvorrichtungen erfolgt dabei eine Verstellung der mit den Vorrichtungen verbindbaren Zieh- und Presswerkzeugen mittels einer elektro-mechanisch wirkenden Antriebseinheit. Eine weitere Gruppe von Zug- und Druckvorrichtungen stellen einen Hydraulikdruck zum Antrieb von als Hydraulikwerkzeugen ausgebildeten Zieh- und Presswerkzeugen bereit. Der Hydraulikdruck kann dabei bspw. durch einen Druckluftantrieb erzeugt werden, wobei über eine pneumatische Verstellung eines Pneumatikkolbens und eine geeignete Übersetzung ein für den Betrieb der Hydraulikwerkzeuge notwendiger Hydraulikdruck erzeugt wird.

Aufgrund des für die Verwendung von Hydraulikwerkzeugen notwendigen Hydraulikdrucks ist es nicht möglich, diese mit rein elektro-mechanisch wirkenden Zug- und Pressvorrichtungen zu verbinden. Diese Inkompatibilität macht es erforderlich, im Falle eines Bedarfs an sowohl elektro-mechanisch angetriebenen als auch hydraulisch angetriebenen Werkzeugen entsprechend mindestens zwei angepasste Antriebsvorrichtungen zur Verfügung zu haben.

Hiervon ausgehend liegt der Erfindung die Aufgabe zugrunde, einen Hydraulikaktuator für eine elektro-mechanisch angetriebene handhaltbare Zug- und Druckvorrichtung sowie eine handhaltbare Zug- und Druckvorrichtung bereitzustellen, welche es ermöglicht, neben elektro-mechanisch angetriebenen Zieh- und Presswerkzeugen auch Hydraulikwerkzeuge anzutreiben.

Die Erfindung löst die Aufgabe durch einen Hydraulikaktuator mit den Merkmalen des Anspruchs 1 sowie durch eine handhaltbare Zug- und Druckvorrichtung mit den Merkmalen des Anspruchs 8. Vorteilhafte Weiterbildungen des Hydraulikaktuators sind in den Ansprüchen 2 bis 7 angegeben.

Der erfindungsgemäße Hydraulikaktuator weist zum Antrieb von Hydraulikwerkzeugen, d.h. solchen Werkzeugen, zu deren Verstellung ein Hydraulikdruck erforderlich ist, einen mit Hydraulikflüssigkeit gefüllten Arbeitsraum auf, welcher durch eine Innenwandung eines Gehäusekörpers sowie durch eine dem Arbeitsraum zugewandte Stirnfläche eines in dem Arbeitsraum zwischen einer Ausgangslage und einer Endlage verschiebbar angeordneten Hydraulikkolbens abgegrenzt ist. Zum Antrieb eines Hydraulikwerkzeugs weist der Hydraulikaktuator ferner einen Hydraulikwerkzeuganschluss auf, welcher mit dem Arbeitsraum über einen Hydraulikkanal verbunden und mit einem selbstschließenden Ventil verschlossen ist. Durch eine Verstellbewegung des Hydraulikkolbens aus seiner Ausgangslage in Richtung auf seine Endlage wird somit ein Hydraulikdruck erzeugt, mittels dem an dem Hydraulikwerkzeuganschluss angeschlossene Hydraulikwerkzeuge versorgt werden können.

Kennzeichnend für den erfindungsgemäßen Hydraulikaktuator ist, dass
- der Gehäusekörper einen Verbindungsabschnitt zur lösbaren Festlegung des Hydraulikaktuators an einem Anschlussabschnitt der Zug- und Druckvorrichtung und
- der Hydraulikkolben einen Kopplungsabschnitt zur Verbindung mit einem relativ gegenüber dem Anschlussabschnitt verstellbaren Antriebselement der Zug- und Druckvorrichtung
aufweist.

Die Ausgestaltung des Gehäusekörpers mit einem Verbindungsabschnitt ermöglicht es, den Hydraulikaktuator an einer elektro-mechanisch angetriebenen Zug- und Druckvorrichtung ortsfest festzulegen, sodass diese zum Antrieb von Hydraulikwerkzeugen genutzt werden kann. Der Hydraulikkolben ist dabei über seinen Kopplungsabschnitt zuverlässig mit einem über den elektro-mechanischen Antrieb verstellbaren Antriebselement, bspw. einer Werkzeugaufnahme der Zug- und Druckvorrichtung verbunden.

Über die ortsfeste Anordnung des Hydraulikaktuators an der Zug- und Druckvorrichtung sowie der Verbindung des Antriebselements der Zug- und Druckvorrichtung mit dem Hydraulikkolben besteht die Möglichkeit, den Hydraulikkolben zuverlässig zwischen seiner Ausgangslage und seiner Endlage zu verstellen, sodass über den Hydraulikaktuator die Möglichkeit besteht, mittels der elektro-mechanisch wirkenden Zug- und Druckvorrichtung an dem Hydraulikaktuator angeschlossene Hydraulikwerkzeuge zu betreiben. Ein Wechsel zwischen der Anschlussmöglichkeit von Hydraulikwerkzeugen und elektro-mechanisch angetriebenen Zieh- und Presswerkzeugen kann in einfacher Weise durch eine Demontage und Montage des Hydraulikaktuators erfolgen.

Die Verbindung des Kopplungsabschnitts des Hydraulikkolbens mit dem Antriebselement der Zug- und Druckvorrichtung kann grundsätzlich in beliebiger Weise erfolgen, wobei in einer einfachsten Ausführungsform das Antriebselement an der dem Arbeitsraum abgewandten Stirnfläche des Hydraulikkolbens anliegt. Nach einer vorteilhaften Ausgestaltung der Erfindung ist jedoch vorgesehen, dass der Kopplungsabschnitt des Hydraulikkolbens zur in Verstellrichtung des Hydraulikkolbens formschlüssigen Verbindung mit den Antriebselement ausgebildet ist. Eine derartige formschlüssige Verbindung gewährleistet dabei eine Verstellung des Hydraulikkolbens durch das Antriebselement sowohl in Richtung auf die Endlage als auch in Richtung auf die Ausgangslage. Die formschlüssige Verbindung kann hierzu bspw. in Form eines Gewindes oder Bajonettverschlusses ausgebildet sein, sodass sowohl Zug- als auch Drucckräfte des Antriebselements auf den Hydraulikkolben übertragen werden können.

Wesentlich für die Funktion des Hydraulikaktuators ist eine Verbindung des Hydraulikkolbens mit dem Antriebselement der Zug- und Druckvorrichtung. Zur Verbindung kann an dem Hydraulikkolben bspw. ein Verbindungselement vorgesehen sein, welches mit einem Antriebselement innerhalb der Zug- oder Vorrichtung verbindbar ist. Nach einer besonders vorteilhaften Ausgestaltung der Erfindung ist jedoch vorgesehen, dass der Kopplungsabschnitt des Hydraulikkolbens zur Verbindung mit einem als Werkzeugaufnahme ausgebildeten Antriebselement der Zug- und Druckvorrichtung ausgebildet ist. Bei der Werkzeugaufnahme handelt es sich üblicherweise um ein abschnittsweise stirnseitig an der Zug- und Druckvorrichtung angeordnetes und mit dem elektro-mechanischen Antrieb verbundenes Bauteil, welches die Möglichkeit eines einfachen Wechsels der Zieh- und Presswerkzeuge ermöglicht. Die hierfür notwendige gute Zugänglichkeit erlaubt es in besonders einfacher Weise, auch den Hydraulikkolben des Hydraulikaktuators mit der Werkzeugaufnahme zu verbinden, bspw. in Anlage zu bringen. Auch besteht die Möglichkeit, diese derart formschlüssig miteinander zu verbinden, sodass der Hydraulikkolben in beide Verstellrichtungen des Hydraulikkolbens formschlüssig mit der Werkzeugaufnahme verbunden ist.

Die Verbindung des Hydraulikaktuators mit der Zug- und Pressvorrichtung kann grundsätzlich in beliebiger Weise ausgebildet sein. Nach einer besonders vorteilhaften Ausgestaltung der Erfindung ist jedoch vorgesehen, dass der Verbindungsabschnitt des Hydraulikaktuators ein Gewinde oder Rastkörper zur lösbaren Festlegung an dem ein Gewinde oder Rastkörperaufnahmen aufweisenden Anschlussabschnitt der Zug- und Druckvorrichtung aufweist. Eine entsprechende Ausgestaltung der Erfindung ermöglicht eine sichere und einfach lösbare Verbindung des Hydraulikaktuators mit der Zug- und Druckvorrichtung, ohne dass hierfür weitere Bauteile und/oder Sicherungselemente erforderlich wären. Zur Aufhebung der Verbindung zwischen dem Hydraulikaktuator und der Zug- und Druckvorrichtung ist es lediglich erforderlich, diese von dem Gewinde herunterzuschrauben bzw. die Rastverbindung aufzulösen.

Die Ausbildung des Gehäusekörpers ist grundsätzlich frei wählbar. Nach einer besonders vorteilhaften Ausgestaltung der Erfindung ist jedoch vorgesehen, dass der Gehäusekörper mehrteilig, insbesondere zweiteilig ist. Insbesondere eine zweiteilige Ausgestaltung des Gehäusekörpers erlaubt es dabei, den Hydraulikaktuator so auszugestalten, dass dieser aus einem Kolbengehäuse sowie einem Grundkörper besteht, wobei bei dieser Ausgestaltung der Grundkörper derart ausgebildet und mit dem Kolbengehäuse verbunden sein kann, dass der Grundkörper abschnittsweise in der Ausgangslage des Hydraulikkolbens an diesem anliegt und damit die Ausgangslage des Hydraulikkolbens in dem Gehäusekörper festlegt. Der Grundkörper dient darüber hinaus dazu, den Hydraulikaktuator mit der Zug- und Druckvorrichtung zu verbinden. Eine entsprechend zweiteilige Ausgestaltung des Gehäusekörpers erlaubt somit neben einer einfachen Montage und Demontage an der Zug- und Druckvorrichtung ferner einen einfachen Zusammenbau des Hydraulikaktuators sowie im Bedarfsfall eine einfache Wartung.

Eine Verlagerung des Hydraulikkolbens aus der Ausgangslage in die Endlage kann in der einfachsten Ausgestaltung durch eine einfache Anlage des Antriebselements an der dem Arbeitsraum abgewandten Stirnseite des Hydraulikkolbens gewährleistet werden. Um eine Rückstellung des Hydraulikkolbens für diesen Fall zu gewährleisten ist nach einer besonders vorteilhaften Weiterbildung der Erfindung vorgesehen, dass der Hydraulikkolben in Richtung auf die Ausgangslage vorgespannt, insbesondere federvorgespannt ist. Durch diese Ausgestaltung der Erfindung wird gewährleistet, dass der Hydraulikkolben zuverlässig in seine Ausgangslage zurückverstellt wird, ohne dass hierzu weitere Ausgestaltungen des Hydraulikaktuators erforderlich sind.

Nach einer weiteren Ausgestaltung der Erfindung ist ferner vorgesehen, dass der Hydraulikwerkzeuganschluss eine Schnellkupplung aufweist. Diese ermöglicht in einfacher und komfortabler Weise einen Wechsel der an den Hydraulikaktuator anschließbaren Hydraulikwerkzeuge. Über das selbstschließende Ventil wird dabei zuverlässig gewährleistet, dass während eines Werkzeugwechsels keine Hydraulikflüssigkeit aus dem Hydraulikaktuator austritt. Darüber hinaus ermöglicht der Hydraulikwerkzeuganschluss, insbesondere in Verbindung mit einer vorteilhafterweise vorgesehenen Ausgestaltung als Schnellkupplung die Möglichkeit des Anschlusses zum Nachfüllen bzw. Befüllen des Arbeitsraums mit Hydraulikflüssigkeit.

Die Erfindung löst die Aufgabe ferner durch eine handhaltbare Zug- und Druckvorrichtung zum Antrieb von auswechselbaren Zieh- und Presswerkzeugen mit
- einer einen Elektromotor aufweisenden Antriebseinheit,
- einem Gewindetrieb mit einer mit der Antriebseinheit verbundenen, verdrehbar an einem Gehäusekörper gelagerten Gewindespindel und einer verdrehbar auf der Gewindespindel und über eine Lagereinheit verdrehfest an dem Gehäusekörper gelagerten Gewindemutter und
- eine mit einer Werkzeugaufnahme verbundene Kopplungseinheit, die derart mit der Gewindemutter verbunden ist, dass aus der Drehrichtung der Gewindespindel resultierenden Zug- und Druckkräfte auf die Kopplungseinheit übertragen werden und
- wobei die Zug- und Druckvorrichtung lösbar mit einem vorgeschriebenen erfindungsgemäßen oder weitergebildeten Hydraulikaktuator verbunden ist.

Die erfindungsgemäße handhaltbare Zug- und Druckvorrichtung ermöglicht neben dem Antrieb von mechanisch angetriebenen Zieh- und Presswerkzeugen über den Hydraulikaktuator auch den Antrieb von Hydraulikwerkzeugen, wobei im Bedarfsfall zwischen einem Antrieb von mechanisch angetriebenen Zieh- und Presswerkzeugen und Hydraulikwerkzeugen in einfacher Weise durch eine Verbindung bzw. Trennung des Hydraulikaktuators mit der Zug- und Druckvorrichtung gewechselt werden kann.

Ein Ausführungsbeispiel der Erfindung wird nachstehend mit Bezug auf die Zeichnungen erläutert. In den Zeichnungen zeigen:
- Fig. 1: in einer Schnittansicht eine schematische Darstellung eines Hydraulikaktuators mit einem in einer Ausgangslage angeordneten Hydraulikkolben;
- Fig. 2: in einer Schnittansicht eine schematische Darstellung eines Hydraulikaktuators mit einem in einer Endlage angeordneten Hydraulikkolben und
- Fig. 3: in einer Schnittansicht eine schematische Darstellung einer Zug- und Druckvorrichtung mit einem an dieser angeordneten Hydraulikaktuator.

Figur 1 zeigt in einer Schnittansicht eine Ausführungsform eines Hydraulikaktuators 1 mit einem aus einem Grundkörper 4 und einem Kolbengehäuse 3 gebildeten Gehäusekörper 2.

Innerhalb des Kolbengehäuses 3 ist ein Hydraulikkolben 6 zwischen einer in Figur 1 dargestellten Ausgangslage und einer in Figur 2 dargestellten Endlage verstellbar. Die Innenfläche des Kolbengehäuses 3 begrenzt gemeinsam mit einer Stirnfläche des Hydraulikkolbens 6 einen Arbeitsraum 5, welcher mit Hydraulikflüssigkeit gefüllt ist. Ausgehend von der in Figur 1 dargestellten Ausgangslage ist der Hydraulikkolben 6, welcher in dieser Position mit einer dem Arbeitsraum 5 abgewandten Stirnseite teilweise an einem Absatz 14 des Grundkörpers 4 anliegt, in die in Figur 2 dargestellte Endlage verstellbar, wobei während der Verstellung in dem Arbeitsraum 5 angeordnete Hydraulikflüssigkeit über einen Hydraulikkanal 8 zum Antrieb eines hier nicht dargestellten, an einem Hydraulikwerkzeuganschluss 7 anordbaren Hydraulikwerkzeugs genutzt werden kann.

Zur Rückstellung des Hydraulikkolbens 6 aus der in Figur 2 dargestellten Endlage in die in Figur 1 dargestellte Ausgangslage, in der der Hydraulikkolben 6 wieder partiell an dem Absatz 14 des Grundkörpers 4 anliegt, dienen Schraubendruckfedern 11, welche sich einenends an dem Hydraulikkolben 6 und anderenends an einer dem Hydraulickolben 6 in Verstellrichtung gegenüberliegenden Innenfläche des Kolbengehäuses 3 abstützen.

Zur Verbindung des Hydraulikaktuators 1 mit einer in Figur 3 dargestellten Zug- und Druckvorrichtung 25 weist der Grundkörper 4, welcher über ein Innengewinde 12 und einem Außengewinde 13 an dem Kolbengehäuse 3 mit diesem verbunden ist, sodass der Absatz 14 an einer Stirnseite 15 anliegt, einen Verbindungsabschnitt 9 auf, welcher zum lösbaren Anschluss an einen Anschlussabschnitt 24 der Zug- und Druckvorrichtung 25 ausgebildet ist, sodass der Hydraulikaktuator 1 ortsfest an der Zug- und Druckvorrichtung 25 angeordnet werden kann.

Die Zug- und Druckvorrichtung 25 weist eine einen Elektromotor 17 aufweisende Antriebseinheit 16 auf, mittels derer eine Gewindespindel 20 eines in einem Gehäusekörper 18 angeordneten Gewindetriebs 19 angetrieben werden kann. Der Gewindetrieb 19 weist neben der Gewindespindel 20 ferner eine auf der Gewindespindel 20 angeordnete Gewindemutter 21 auf, welche verdrehfest an dem Gehäusekörper 18 gelagert ist. Die Gewindemutter 21 dient zum Antrieb einer als Kolbenstange 22 ausgebildeten Werkzeugaufnahme, welche in Längsachsenrichtung der Gewindespindel 20 verstellbar gelagert ist, sodass mittels der Zug- und Druckvorrichtung 25 über die Kolbenstange 22 als Antriebselement der Hydraulikkolben 6 in Richtung auf den Hydraulikaktuator 1 verstellt werden kann. Der Hydraulikkolben 6 weist dabei an seiner der Kolbenstange 22 zugewandten Stirnseite einen Kopplungsabschnitt 10 auf, sodass Bewegungen der Kolbenstange 22 zuverlässig auf den Hydraulikkolben 6 übertragen werden. Die Kolbenstange 22 ist dabei mit der Gewindemutter 21 über eine lösbar verbundene Kopplungseinheit 23 verbunden, die an ihrem der Kolbenstange 22 gegenüberliegenden Ende an einer der Kolbenstange 22 abgewandten Stirnseite der Gewindemutter 21 anliegt.

### Bezugszeichenliste

- 1: Hydraulikaktuator
- 2: Gehäusekörper
- 3: Kolbengehäuse
- 4: Grundkörper
- 5: Arbeitsraum
- 6: Hydraulikkolben
- 7: Hydraulikwerkzeuganschluss
- 8: Hydraulikkanal
- 9: Verbindungsabschnitt
- 10: Kopplungsabschnitt
- 11: Schraubendruckfeder
- 12: Innengewinde (Grundkörper)
- 13: Außengewinde (Kolbengehäuse)
- 14: Absatz
- 15: Stirnseite
- 16: Antriebseinheit
- 17: Elektromotor
- 18: Gehäusekörper
- 19: Gewindetrieb
- 20: Gewindespindel
- 21: Gewindemutter
- 22: Kolbenstange; Werkzeugaufnahme (Antriebselement)
- 23: Kopplungseinheit
- 24: Anschlussabschnitt (Zug-/Druckvorrichtung)
- 25: Zug-/Druckvorrichtung

## Patentansprüche

1. Hydraulikaktuator für eine elektro-mechanisch angetriebene Zug- und Druckvorrichtung (25) zum Antrieb von Hydraulikwerkzeugen, mit
- einem einen mit Hydraulikflüssigkeit gefüllten Arbeitsraum (5) aufweisenden Gehäusekörper (2)
- einem in dem Arbeitsraum (5) zwischen einer Ausgangslage und einer Endlage verschiebbar angeordnetem Hydraulikkolben (6) und
- einem Hydraulikwerkzeuganschluss (7) mit einem mit dem Arbeitsraum (5) verbundenen und ein selbstschließendes Ventil aufweisenden Hydraulikkanal (8),
**dadurch gekennzeichnet, dass**
- der Gehäusekörper (2) einen Verbindungsabschnitt (9) zur lösbaren Festlegung des Hydraulikaktuators (1) an einem Anschlussabschnitt (24) der Zug- und Druckvorrichtung (25) und
- der Hydraulikkolben (6) einen Kopplungsabschnitt (10) zur Verbindung mit einem relativ gegenüber dem Anschlussabschnitt (24) verstellbaren Antriebselement (22) der Zug und Druckvorrichtung (25) aufweist.

2. Hydraulikaktuator nach Anspruch 1, **dadurch gekennzeichnet, dass** der Kopplungsabschnitt (10) zur in Verstellrichtung des Hydraulikkolbens (6) formschlüssigen Verbindung mit dem Antriebselement (22) ausgebildet ist.

3. Hydraulikaktuator nach Anspruch 1 oder 2, **dadurch gekennzeichnet, dass** der Kopplungsabschnitt (10) zur Verbindung mit einem als Werkzeugaufnahme (22) ausgebildeten Antriebselement der Zug- und Druckvorrichtung (25) ausgebildet ist.

4. Hydraulikaktuator nach einem oder mehreren der vorhergehenden Ansprüche, **dadurch gekennzeichnet, dass** der Verbindungsabschnitt (9) ein Gewinde oder Rastkörper zur lösbaren Festlegung an dem ein Gewinde oder Rastkörperaufnahmen aufweisenden Anschlussabschnitt (24) der Zug- und Druckvorrichtung (25) aufweist.

5. Hydraulikaktuator nach einem oder mehreren der vorhergehenden Ansprüche, **dadurch gekennzeichnet, dass** der Gehäusekörper (2) mehrteilig, insbesondere zweiteilig ist.

6. Hydraulikaktuator nach einem oder mehreren der vorhergehenden Ansprüche, **dadurch gekennzeichnet, dass** der Hydraulikkolben (6) in Richtung auf die Ausgangslage vorgespannt, insbesondere federvorgespannt ist.

7. Hydraulikaktuator nach einem oder mehreren der vorhergehenden Ansprüche, **dadurch gekennzeichnet, dass** der Hydraulikwerkzeuganschluss (7) eine Schnellkupplung aufweist.

8. Handhaltbare Zug- und Druckvorrichtung zum Antrieb von auswechselbaren Zieh- und Presswerkzeugen, mit
- einer einen Elektromotor (17) aufweisenden Antriebseinheit (16),
- einem Gewindetrieb (19) mit einer mit der Antriebseinheit (16) verbundenen, verdrehbar an einem Gehäusekörper (18) gelagerten Gewindespindel (20) und einer verdrehbar auf der Gewindespindel (20) und über eine Lagereinheit verdrehfest an dem Gehäusekörper (18) gelagerten Gewindemutter (21) und
- eine mit einer Werkzeugaufnahme (22) verbundene Kopplungseinheit (23), die derart mit der Gewindemutter (22) verbunden ist, dass aus der Drehrichtung der Gewindespindel (20) resultierenden Zug- und Druckkräfte auf die Kopplungseinheit (23) übertragen werden,
**gekennzeichnet durch**
einen lösbar mit der Zug- und Druckvorrichtung (25) verbundenen Hydraulikaktuator (1) nach einem oder mehreren der Ansprüche 1 bis 7.

## Claims

1. Hydraulic actuator for an electro-mechanical driven pulling and compression device (25) for driving hydraulic tools, with
- a housing body (2) with a working chamber (5) filled with hydraulic fluid,
- a hydraulic piston (6) arranged in the working chamber (5) to be displaceable between a starting position and an end position and
- a hydraulic tool connection (7) with a hydraulic channel (8) connected to the working chamber (5) and having a self-closing valve,
**characterized in that**
- the housing body (2) has a connecting section (9) for detachably fixing the hydraulic actuator (1) to a connection section (24) of the pulling and compression device (25), and
- the hydraulic piston (6) has a coupling section (10) for connection to a drive element (22) of the pulling and compression device (25) which is adjustable relative to the connection section (24).

2. Hydraulic actuator according to claim 1, **characterized in that** the coupling section (10) is designed for positive connection to the drive element (22) in the adjustment direction of the hydraulic piston (6).

3. Hydraulic actuator according to claim 1 or 2, **characterized in that** the coupling section (10) is designed for connection to a drive element of the pulling and compression device (25) designed as a tool holder (22).

4. Hydraulic actuator according to one or more of the preceding claims, **characterized in that** the connecting section (9) has a thread or latching bodies for detachable fixing to the connection section (24) of the pulling and compression device (25) having a thread or latching body receptacles.

5. Hydraulic actuator according to one or more of the preceding claims, **characterized in that** the housing body (2) is multi-part, in particular two-part.

6. Hydraulic actuator according to one or more of the preceding claims, **characterized in that** the hydraulic piston (6) is preloaded, in particular spring preloaded, in the direction of the starting position.

7. Hydraulic actuator according to one or more of the preceding claims, **characterized in that** the hydraulic tool connection (7) comprises a quick coupling.

8. Hand-held pulling and compression device for driving interchangeable pulling and pressing tools, with
- a drive unit (16) comprising an electric motor (17),
- a screw drive (19) with a threaded spindle (20) connected to the drive unit (16) and mounted rotatably on a housing body (18), and a threaded nut (21) mounted rotatably on the threaded spindle (20) and non-rotatably on the housing body (18) via a bearing unit, and
- a coupling unit (23) connected to a tool holder (22), which coupling unit (23) is connected to the threaded nut (22) in such a way that tensile and compressive forces resulting from the direction of rotation of the threaded spindle (20) are transmitted to the coupling unit (23),
**characterized by**
a hydraulic actuator (1) detachably connected to the pulling and compression device (25) according to one or more of claims 1 to 7.

## Revendications

1. Actionneur hydraulique pour un dispositif de traction et de compression à entraînement électromécanique (25) pour l'entraînement d'outils hydrauliques, comportant
- un corps de boîtier (2) avec une chambre de travail (5) remplie de fluide hydraulique,
- un piston hydraulique (6) disposé dans la chambre de travail (5) pour être déplacé entre une position de départ et une position finale, et
- un raccord d'outil hydraulique (7) avec un canal hydraulique (8) relié à la chambre de travail (5) et doté d'une soupape à fermeture automatique,
**caractérisé par le fait que**
- le corps du boîtier (2) a une section de connexion (9) pour fixer de manière amovible l'actionneur hydraulique (1) à une section de connexion (24) du dispositif de traction et de compression (25), et
- le piston hydraulique (6) possède une section d'accouplement (10) pour la connexion à un élément d'entraînement (22) du dispositif de traction et de compression (25) qui est réglable par rapport à la section de connexion (24).

2. Actionneur hydraulique selon la revendication 1, **caractérisé par le fait que** la section d'accouplement (10) est conçue pour une connexion positive à l'élément d'entraînement (22) dans la direction de réglage du piston hydraulique (6).

3. Actionneur hydraulique selon la revendication 1 ou 2, **caractérisé par le fait que** la section d'accouplement (10) est conçue pour être reliée à un élément d'entraînement du dispositif de traction et de compression (25) conçu comme un porte-outil (22).

4. Actionneur hydraulique selon l'une ou plusieurs des revendications précédentes, **caractérisé en ce que** la section de raccordement (9) comporte un filetage ou des corps d'encliquetage pour une fixation amovible à la section de raccordement (24) du dispositif de traction et de compression (25) comportant des réceptacles de filetage ou de corps d'encliquetage.

5. Actionneur hydraulique selon l'une ou plusieurs des revendications précédentes, **caractérisé en ce que** le corps du boîtier (2) est en plusieurs parties, en particulier en deux parties.

6. Actionneur hydraulique selon une ou plusieurs des revendications précédentes, **caractérisé en ce que** le piston hydraulique (6) est précontraint, en particulier par un ressort, en direction de la position de départ.

7. Actionneur hydraulique selon l'une ou plusieurs des revendications précédentes, **caractérisé en ce que** la connexion de l'outil hydraulique (7) comprend un raccord rapide.

8. Dispositif manuel de traction et de compression pour l'entraînement d'outils de traction et de compression interchangeables, comportant
- une unité d'entraînement (16) comprenant un moteur électrique (17),
- une vis d'entraînement (19) avec une broche filetée (20) reliée à l'unité d'entraînement (16) et montée de manière rotative sur un corps de boîtier (18), et un écrou fileté (21) monté de manière rotative sur la broche filetée (20) et de manière non rotative sur le corps de boîtier (18) par l'intermédiaire d'une unité de roulement, et
- une unité de couplage (23) reliée à un porte-outil (22), laquelle est reliée à l'écrou fileté (22) de telle sorte que les forces de traction et de compression résultant du sens de rotation de la broche filetée (20) sont transmises à l'unité de couplage (23),
**caractérisé par**
un actionneur hydraulique (1) relié de manière amovible au dispositif de traction et de compression (25) selon l'une ou plusieurs des revendications 1 à 7.
